# EUROPÄISCHE PATENTSCHRIFT

(11) **EP 3 538 291 B1**
(45) Veröffentlichungstag und Bekanntmachung des Hinweises auf die Patenterteilung: **16.11.2022**
(21) Anmeldenummer: 17772412.7
(22) Anmeldetag: 25.09.2017
(51) Int. Cl.: B21D 1/05

(54) **VERFAHREN UND VORRICHTUNG ZUM STRECKBIEGERICHTEN EINES METALLBANDES**
METHOD AND DEVICE FOR THE STRETCH-BEND LEVELING OF A METAL STRIP
PROCÉDÉ ET DISPOSITIF DE DRESSAGE D'UNE BANDE MÉTALLIQUE PAR ÉTIRAGE ET FLEXION

(30) Priorität: 09.11.2016 DE 102016121448
(43) Veröffentlichungstag der Anmeldung: 18.09.2019
(73) Patentinhaber: Redex S.A., 45210 Ferrières-en-Gâtinais (FR)
(72) Erfinder: NOÉ, Andreas, 47647 Kerken (DE)
(74) Vertreter: Decorchemont, Audrey Véronique Christèle
(86) Internationale Anmeldenummer: PCT/EP2017/074210
(87) Internationale Veröffentlichungsnummer: WO 2018/086794

(56) Entgegenhaltungen:
- EP-A2- 0 393 301
- DE-A1- 3 828 159
- DE-A1-102004 043 150
- US-A- 3 641 797

## Beschreibung

Die Erfindung betrifft ein Verfahren zum Streckbiegerichten eines Metallbandes gemäß dem Anspruch 1.

Dabei durchläuft das Band in der Regel einen Einlaufspannrollensatz zum Zugaufbau und einen Auslaufspannrollensatz zum Zugabbau, wobei das Band zwischen dem Einlaufspannrollensatz und dem Auslaufspannrollensatz wechselseitig um die Streckrollen gebogen und dabei der Streckgrad erzeugt bzw. erhöht wird.

Mit einem solchen Streckbiegerichtverfahren lassen sich unplane Metallbänder richten und folglich Unplanheiten beseitigen. Unplanheit meint z. B. Bandwelligkeit und/oder Bandsäbeligkeit, welche sich aufgrund von Längenunterschieden der Bandfasern in der Bandebene ergeben. Im Rahmen dieser Erfindung sind solche Unplanheiten von Bandkrümmungen in Längs- und/oder Querrichtung zu unterscheiden, welche durch Biegemomente im Band entstehen, z. B. wenn das Band elastisch-plastisch um Umlenkrollen gebogen wurde und durch elastisch-plastische Verformungen beim Aufwickeln des Bandes. Längskrümmungen werden auch als Coil-Set, Querkrümmungen als Cross-Bow bezeichnet.

Im Zuge des Streckbiegerichtens wird zum Beseitigen von Unplanheiten (das heißt Bandwelligkeit und Bandsäbel) das unplane Band mit einer Zugspannung, welche unterhalb der Elastizitätsgrenze R_{E} bzw. deren technischen Elastizitätsgrenze R_{P0,01} des Bandmaterials liegt, um Rollen hinreichend kleinen Durchmessers (wechselseitig) gebogen, so dass durch die Überlagerung der Zugspannung mit der Biegung eine elastisch-plastische Verformung im Band erzeugt wird. Das Band wird plastisch gelängt, wobei die Höhe der plastischen Längung als Streckgrad bezeichnet wird. Bei der plastischen Längung werden die ursprünglich kurzen Bandfasern relativ stärker gelängt. Im Idealfall haben nach dem Streckbiegerichten alle Bandfasern die gleiche Länge, so dass grundsätzlich ein ideal gerichtetes Band frei von Welligkeiten oder Bandsäbel entstehen soll.

In der Praxis wird ein solches Verfahren zum Streckbiegerichten in der Regel mit einer Streckbiegerichtvorrichtung durchgeführt, die zumindest ein Streckbiegegerüst aufweist. Ein solches Streckbiegegerüst weist in der Praxis häufig drei oder fünf Streckrollen auf.

Streckrollen meint im Rahmen der Erfindung einzeln (an Stützrollen) abgestützte Streckrollen, wobei gegebenenfalls eine oder auch mehrere Streckrollen einzeln anstellbar sind. Insofern ist ein solches Streckbiegegerüst mit seinen Streckrollen von einer ebenfalls bekannten Vielrollenrichteinheit zu unterscheiden, die in der Regel eine feste und eine anstellbare Kassette mit jeweils einer Vielzahl von Richtrollen und Stützrollen aufweist. Die Richtrollen sind innerhalb einer solchen Vielrollenrichteinheit in der Regel in der jeweiligen Kassette durch die Stützrollen reibschlüssig miteinander gekoppelt, das heißt, dass alle Richtrollen (einer Kassette) mit der gleichen Geschwindigkeit laufen. In einer solchen Vielrollenrichteinheit erfolgt in der Regel die Eliminierung von Restkrümmungen, wobei das Band in der Vielrollenrichteinheit in der Regel nicht unter Zug oder lediglich unter einem geringen Bandzug steht. Ein "globaler" Streckgrad wird nicht erzeugt.

Von dem Eliminieren von Bandrestkrümmungen in einer Vielrollenrichteinheit (ohne Bandzug oder bei lediglich geringem Bandzug und ohne nennenswerte Erzeugung von Streckgrad) ist daher erfindungsgemäß das Streckbiegerichten zu unterscheiden. Mit den Streckrollen bzw. mit dem Streckbiegerichtgerüst wird in der Regel ein Streckgrad von zumindest 0,2 % erzeugt. Das Band steht in der Regel unter einer Zugspannung von zumindest 15%, vorzugsweise zumindest 20 % der Streckgrenze des Metallbandes.

In der Praxis ist zu berücksichtigen, dass das Metallband beim Einlauf in die Streckbiegerichtanlage bzw. in das Streckbiegegerüst nicht immer komplett sauber ist. Häufig ist die Bandoberfläche mit Schmutz oder einem Rest Walzölfilm behaftet. Außerdem werden in der Praxis Metallbänder verarbeitet, die mit einer Oberflächenoxidschicht versehen sind, z. B. Aluminiumbänder, wobei diese Oxidschicht bei der starken Biegung um die Streckrollen beim Streckbiegerichten aufplatzt, so dass sich Oxidpartikel von der Bandoberfläche lösen können. Die Streckrollen beim Streckbiegerichten sind in der Praxis in der Regel mit einer metallischen Oberfläche, z. B. aus gehärtetem Stahl ausgeführt. Die Schmutz- bzw. Oxidpartikel können an diesen Rollenoberflächen anhaften und sich auf ihnen mehr und mehr aufbauen. Das führt zu Vibrationen, die wiederum zu unerwünschten Rattermarken auf dem Band führen.

Um das Anhaften von Schmutz- bzw. Oxidpartikeln an den Rollen und die damit verbundenen Probleme zu vermeiden, ist es in der Praxis üblich, den Streckbiegerichtprozess nass zu betreiben. Das Band und eventuell auch die Streckrollen und Stützrollen werden einlaufseitig mit einem Sprühmedium besprüht oder in sonstiger Weise beaufschlagt. Auf diese Weise werden die störenden Partikel abgewaschen und ein Partikelaufbau an den Rollen wird verhindert. Als Sprühmedium kommen dabei in der Praxis wasserbasierte Medien zum Einsatz. Nachteilig ist dabei, dass eine komplette Reinigung und Trocknung des Bandes vordem Aufwickeln erforderlich ist, da sonst die Restfeuchte im aufgewickelten Coil zu Korrosionsschäden führt. Alternativ können lösemittelbasierte Sprühmedien wie z. B. kerosinbasierte Medien eingesetzt werden. Nachteilig ist dabei die Lösemittelverdampfung, so dass eine Absaugung und gegebenenfalls eine Abluftreinigung vorgesehen werden muss. Außerdem sind solche Lösemittel entflammbar, so dass Brandschutzeinrichtungen vorzusehen sind.

Ein weiterer Nachteil des Einsatzes von Sprühmedien besteht darin, dass das mit Festfeuchte behaftete Band auf den Spannrollen des Auslaufspannsatzes zu einem Schlupfen neigen kann. Dieses führt dazu, dass die Spannrollen nur mit geringeren Übertragungsfaktoren ausgelegt werden können.

Alternativ wurde in der EP 0 276 614 vorgeschlagen, die Streckrollen beim Streckbiegerichten mit einer Beschichtung aus einem keramischen Material zu versehen, und zwar in einer Zusammensetzung, die nicht nur eine ausreichende Härte sondern ebenfalls eine sehr niedrige Benetzbarkeit hinsichtlich Flüssigkeiten aufweist, um das Kleben von Metallteilchenbandüberzugteilchen und Oxidteilchen an der Rolle zu verhindern. Die Keramikschicht kann dabei z. B. auf einer Aluminiumoxidbasis gefertigt sein. Die Realisierung solcher Streckbiegerollen mit Keramikbeschichtung bereitet in der Praxis jedoch erhebliche Probleme.

Vor diesem Hintergrund liegt der Erfindung die Aufgabe zugrunde, ein Verfahren und eine Vorrichtung zum Streckbiegerichten eines Metallbandes der eingangs beschriebenen Art zu schaffen, das bzw. die auf konstruktiv einfache Weise eine Prozessführung im Trockenbetrieb ermöglicht.

Zur Lösung dieser Aufgabe lehrt die Erfindung bei einem gattungsgemäßen Verfahren und einer Vorrichtung zum Streckbiegerichten eines Metallbandes, dass die Streckrollen mit einer Beschichtung aus Polyurethan oder Gummi versehen sind.

Kunststoffbeschichtungen sind in der Praxis bereits im Zusammenhang mit Spannrollen und Umlenkrollen bekannt, um z. B. die Reibung und damit die Übertragungsfaktoren zu optimieren oder die Bandoberflächen zu schützen. Für Streckrollen beim Streckbiegerichten, bei denen das Band unter einer Zugspannung von üblicherweise zumindest 15%, vorzugsweise zumindest 20% der Streckgrenze des Metallbandes steht und bei welchem mit den Streckrollen ein Streckgrad von zumindest 0,2 % erzeugt wird, ist der Einsatz solcher Kunststoffbeschichtungen, z. B. PU-Beschichtungen bislang nicht in Erwägung gezogen worden. Überraschend wurde nun festgestellt, dass beim Streckbiegerichten, z. B. für Aluminiumbänder, statt der üblichen Streckrollen aus Stahl tatsächlich Streckrollen mit z. B. einer PU-Beschichtung eingesetzt werden können. Solche Streckrollen bestehen folglich bevorzugt aus einem Rollenkern aus Metall, z. B. aus Stahl, und einer Beschichtung aus Kunststoff, z. B. Polyurethan. Mit einer solchen Beschichtung kann der Streckbiegerichtprozess trocken gefahren werden. Überraschend hat sich herausgestellt, dass die Streckrollen zwar zunächst verschmutzen, der Verschmutzungsgrad stabilisiert sich aber auf einem Niveau, welches einen Trockenbetrieb gestattet, ohne dass die Bandoberfläche beschädigt wird. Damit kann auf die in der Praxis eingesetzten Sprühsysteme verzichtet werden, so dass die damit verbundenen Nachteile vermieden werden. Im Gegensatz zu den im Stand der Technik vorgeschlagenen Keramikbeschichtungen lassen sich Kunststoffbeschichtungen, insbesondere Polyurethanbeschichtungen einfach und kostengünstig realisieren und überraschend wurde festgestellt, dass die Umschlingungswinkel um die Streckrollen in Abhängigkeit von den Bandzügen so gering eingestellt werden können, dass die für die Beschichtung zulässige maximale Linienlast nicht überschritten wird. Befürchtungen im Zusammenhang mit PU-Oberflächen, wonach die z. B. segmentierten Stützrollen oder Zwischenrollen Abdrücke auf der PU-Oberfläche hervorrufen könnten, haben sich nicht bestätigt. Trotz eines recht hohen erforderlichen Bandzuges für den gewünschten Streckgrad ist die resultierende Linienlast auf die Streckrolle insgesamt hinreichend gering und liegt unter dem für die PU-Beschichtung zulässigen Maximalwert. Ergänzend hat eine Kunststoffbeschichtung, z. B. PU-Beschichtung auch eine gewisse schwingungsdämpfende Wirkung, so dass Vibrationen und Rattermarken minimiert bzw. vermieden werden. Auch eine Verschmutzung der in der Praxis vorgesehenen Stützrollen ist im Trockenbetrieb nicht zu beobachten.

Damit ist es insgesamt möglich, die Metallbänder einwandfrei und ohne Oberflächenbeschädigungen im Trockenbetrieb zu fahren.

Im Stand der Technik wird in der JP63-199023 A und der JP63-199024 A der Einsatz einer Kunststoffbeschichtung bei einer Vielrollenrichteinheit beschrieben. In einem solchen "roll leveler" steht das Metallband in der Regel unter keinem oder lediglich sehr geringem Bandzug und es wird auch kein nennenswerter Streckgrad erzeugt, so dass lediglich sehr geringe Belastungen der Rollen und der Beschichtungen auftreten. Im Vordergrund steht dabei der Schutz des Metallbandes durch die Kunststoffbeschichtung, so dass Beschädigungen des Bandes vermieden werden sollen. Der Erfindung liegt demgegenüber ein anderer Gedanke zugrunde.

Bevorzugt kommt im Rahmen der Erfindung eine Beschichtung einer Härte von zumindest 90 Shore A zum Einsatz. Die Beschichtung kann eine Dicke von zumindest 1 mm, vorzugsweise zumindest 3 mm aufweisen. So besteht die Möglichkeit, eine Beschichtung mit einer Dicke von z. B. 1 mm bis 10mm, bevorzugt 3 mm bis 7 mm zu verwenden.

Die Streckrollen weisen erfindungsgemäß einen Durchmesser von 25 mm bis 100 mm, bevorzugt 35 mm bis 70 mm auf. Der Durchmesser bezieht sich dabei auf den Kern, das heißt die Angabe ohne die Kunststoffbeschichtung.

Die Streckrollen sind beim Streckbiegerichten bzw. in einem Streckbiegerichtgerüst jeweils einzeln abgestützt, das heißt sie können jeweils einzeln an zumindest zwei Stützrollen und gegebenenfalls mehreren Zwischenwalzen abgestützt sein. Im Gegensatz zu einer Vielrollenrichteinheit sind die einzelnen Streckrollen (z. B. unterhalb des Bandes oder oberhalb des Bandes) nicht über die Stützrollen reibschlüssig miteinander verbunden, sondern einzeln abgestützt, so dass sie mit unterschiedlichen Geschwindigkeiten rotieren können. Bevorzugt sind ein oder mehrere Streckrollen einzeln anstellbar. Es besteht z. B. die Möglichkeit, dass alle Streckrollen einzeln anstellbar sind. Üblicherweise ist aber auch möglich, bei mehreren Streckrollen lediglich die unteren Streckrollen gegen die oberen Streckrollen oder umgekehrt die oberen Streckrollen gegen die unteren Streckrollen anzustellen. Bevorzugt sind jedoch die Umschlingungswinkel an den einzelnen Streckrollen einzeln und unabhängig voneinander einstellbar.

Im Vordergrund der Erfindung steht die Beschichtung der Streckrollen mit der Beschichtung aus Polyurethan oder Gummi. Ergänzend können aber auch die Stützrollen und/oder die Zwischenwalzen mit einer Beschichtung aus Kunststoff, z. B. einer Polyurethanbeschichtung versehen sein.

Bevorzugt werden als Metallbänder Aluminiumbänder oder Bänder aus Aluminium-Legierungen verwendet. Die Erfindung umfasst aber auch die Verarbeitung von Metallbändern aus anderen Materialien, z. B. von Stahlbändern oder Edelstahlbändern.

Gegenstand der Erfindung ist nicht nur das beschriebene Verfahren, sondern auch eine Vorrichtung zum Streckbiegerichten von Metallbändern gemäß Anspruch 15. Mit dieser Vorrichtung lässt sich bevorzugt das beschriebene Verfahren betreiben. Im Einzelnen wird zur bevorzugten Ausgestaltung der Vorrichtung auf die Erläuterungen zum beschriebenen Verfahren verwiesen.

Im Folgenden wird die Erfindung anhand einer lediglich ein Ausführungsbeispiel darstellenden Zeichnung näher erläutert. Es zeigen
- Fig.1: eine Anlage zum Streckbiegerichten eines Metallbandes in einer vereinfachten Darstellung,
- Fig. 2a und 2b: einen vergrößerten Ausschnitt aus dem Gegenstand nach Fig. 1 in verschiedenen erfindungsgemäßen Ausführungsformen und
- Fig. 3a, 3b und 3c: weitere Ausführungsformen der Erfindung.

In den Figuren ist eine Vorrichtung zum Streckbiegerichten eines Metallbandes B dargestellt. Bei dem Metallband B kann es sich z. B. um ein Aluminiumband handeln. Die Erfindung umfasst aber auch das Streckbiegerichten von Stahlbändern oder Bändern aus anderen Metallen oder Legierungen.

Die Vorrichtung weist in ihrem grundsätzlichen Aufbau einen Einlaufspannrollensatz E zum Aufbau des Bandzuges und ein Auslaufspannrollensatz A zum Abbau des Bandzuges auf. Zwischen dem Einlaufspannrollensatz E und dem Auslaufspannrollensatz A sind mehrere Streckrollen 1, 2, 3, 4, 5 vorgesehen, um welche das Band unter Erhöhung des Streckgrades wechselseitig gebogen wird. Im Übrigen ist erkennbar, dass der ersten Streckrolle 1 eine Umlenkrolle U vorgeordnet ist. Der letzten Streckrolle kann eine weitere Umlenkrolle nachgeordnet sein.

Jede dieser Streckrollen 1 bis 5 ist einzeln abgestützt, und zwar an zumindest zwei Stützrollen 6, die in Fig. 1 nicht dargestellt sind. Dabei kann es sich um durchgehende Stützrollen oder um Reihen von segmentierten Stützrollen handeln. Jedenfalls sind die Streckrollen 1 - 5 einzeln abgestützt, das heißt sie sind (im Gegensatz zu einer Vielrollenrichteinheit) nicht über die Stützrollen 6 reibschlüssig miteinander verbunden.

Mit den Streckrollen 1 - 5 wird ein Streckgrad von zumindest 0,2 % erzeugt. Mit dem Einlaufspannrollensatz E und dem Auslaufspannrollensatz A wird die Zugspannung im Metallband B während des Streckbiegerichtens erzeugt. Die Zugspannung beträgt zumindest 15%, vorzugsweise zumindest 20% der Streckgrenze des Metallbandes.

In dem dargestellten Ausführungsbeispiel sind sämtliche Streckrollen 1 bis 5 mit einer nichtmetallischen Beschichtung 8 versehen. Die einzelnen Streckrollen bestehen folglich aus einem Rollenkern 7 und einer Ummantelung 8. Erfindungsgemäß handelt es sich bei der Beschichtung um eine Beschichtung 8 aus Kunststoff, vorzugsweise aus Polyurethan oder einem vergleichbaren Kunststoff. Diese Beschichtung 8 kann eine Dicke von z. B. 1 mm bis 10 mm, bevorzugt 3 mm bis 7 mm betragen. Die Streckrollen 1 bis 5 weisen einen Durchmesser von 25 mm bis 100 mm, z. B. 35 mm bis 70 mm auf, wobei damit der Durchmesser der Streckrollen ohne die Beschichtung und folglich der Durchmesser des Rollenkerns 7 gemeint ist.

Die Fig. 2a und 2b zeigen dabei Ausführungsformen, bei denen lediglich die Streckrollen 1 - 5 mit der erfindungsgemäßen Kunststoffbeschichtung 8 versehen sind, während die Stützrollen 6 und die gegebenenfalls vorgesehenen Zwischenwalzen 6' nicht mit einer Beschichtung versehen sind. Fig. 2a zeigt dabei eine Ausführungsform mit zwei Stützrollen 6 und Fig. 2b zeigt eine Ausführungsform, bei welcher zusätzlich Zwischenwalzen 6' vorgesehen sind.

Davon ausgehend zeigen die Fig. 3a, 3b und 3c Ausführungsformen, bei denen zusätzlich zu den Streckrollen 1 - 5 auch weitere Rollen mit einer Beschichtung versehen sind.

Fig. 3a zeigt eine Ausführungsform, bei welcher die beschichtete Streckrolle 1 - 5 an zwei beschichteten Stützrollen 6 abgestützt ist. Die Beschichtungen 8' der Stützrollen 6 können ebenfalls aus Polyurethan oder einem anderen Kunststoff bestehen.

Fig. 3b zeigt eine Ausführungsform, bei der die Streckrollen 1 - 5 durch zwei Zwischenwalzen 6' und drei Stützrollen 6 bzw. drei Reihen segmentierter Stützrollen abgestützt sind. Bei dieser Ausführungsform sind die Streckrollen 1-- 5 und die Stützrollen 6 mit einer Beschichtung 8 bzw. 8' versehen, während die Zwischenwalzen 6' unbeschichtet sind.

Fig. 3c zeigt eine Abwandlung der Ausführungsform nach Fig. 3b, wobei hier auch die Zwischenwalzen 6' mit einer Beschichtung 8" versehen sind.

Mit der dargestellten Streckbiegerichtanlage lassen sich Metallbänder B im Trockenbetrieb richten, das heißt auf eine Beaufschlagung der Streckrollen 1- 5 mit einem Sprühmedium wird verzichtet.

## Patentansprüche

1. Verfahren zum Streckbiegerichten eines Metallbandes (B),
wobei das Metallband (B) unter einer Zugspannung wechselseitig um jeweils einzeln abgestützte Streckrollen (1 - 5) mit einem Durchmesser von 25 mm bis 100 mm gebogen und dabei der Streckgrad erhöht wird,
wobei eine oder mehrere Streckrollen (1 - 5) mit einer nichtmetallischen Beschichtung versehen sind,
**dadurch gekennzeichnet, dass** eine oder mehrere Streckrollen mit einer Beschichtung (8) aus Polyurethan oder Gummi versehen sind.

2. Verfahren nach Anspruch 1, **dadurch gekennzeichnet, dass** das Metallband einen Einlaufspannrollensatz (E) zum Zugaufbau und einen Auslaufspannrollensatz (A) zum Zugabbau durchläuft, wobei das Band (B) zwischen Einlaufspannrollensatz (E) und Auslaufspannrollensatz (A) wechselseitig um die Streckrollen (1 - 5) gebogen und dabei der Streckgrad erhöht wird.

3. Verfahren nach Anspruch 1 oder 2, **dadurch gekennzeichnet, dass** sämtliche Streckrollen (1 - 5) mit einer Beschichtung (8) aus Kunststoff versehen sind.

4. Verfahren nach einem der Ansprüche 1 bis 3, **dadurch gekennzeichnet, dass** die Beschichtung (8) eine Härte von zumindest 90 Shore A aufweist.

5. Verfahren nach einem der Ansprüche 1 bis 4, **dadurch gekennzeichnet, dass** das Metallband (B) die Streckrollen (1 - 5) im Trockenbetrieb ohne Beaufschlagung der Streckrollen mit einem Sprühmedium oder dergleichen durchläuft.

6. Verfahren nach einem der Ansprüche 1 bis 5, **dadurch gekennzeichnet, dass** die Umschlingungswinkel um die Streckrollen (1 - 5) in Abhängigkeit von dem Bandzug so eingestellt werden, dass die für die Beschichtung (8) zulässige maximale Linienlast nicht überschritten wird.

7. Verfahren nach einem der Ansprüche 1 bis 6, **dadurch gekennzeichnet, dass** mit den Streckrollen (1 - 5) einen Streckgrad von zumindest 0,2 % erzeugt wird.

8. Verfahren nach einem der Ansprüche 1 bis 7, **dadurch gekennzeichnet, dass** das Band unter einer Zugspannung von zumindest 15%, vorzugsweise zumindest 20 % der Streckgrenze des Metallbandes (B) steht.

9. Verfahren nach einem der Ansprüche 1 bis 8, **dadurch gekennzeichnet, dass** die Beschichtung (8) eine Dicke von zumindest 1 mm, vorzugsweise zumindest 3 mm aufweist, z. B. eine Dicke von 1 mm bis 10 mm, bevorzugt 3 mm bis 7 mm.

10. Verfahren nach einem der Ansprüche 1 bis 9, **dadurch gekennzeichnet, dass** die Streckrollen (1 - 5) einen Durchmesser von 35 mm bis 70 mm aufweisen.

11. Verfahren nach einem der Ansprüche 1 bis 10, **dadurch gekennzeichnet, dass** eine oder mehrere oder sämtliche Streckrollen (1 - 5) einzeln anstellbar sind.

12. Verfahren nach einem der Ansprüche 1 bis 11, **dadurch gekennzeichnet, dass** zwischen Einlaufspannrollensatz (E) und Auslaufspannrollensatz (A) drei bis fünf Streckrollen (1 - 5) angeordnet sind.

13. Verfahren nach einem der Ansprüche 1 bis 12, **dadurch gekennzeichnet, dass** die Streckrollen (1 - 5) jeweils einzeln an zumindest zwei Stützrollen und/oder Zwischenwalzen abgestützt sind.

14. Verfahren nach Anspruch 13, **dadurch gekennzeichnet, dass** die Stützrollen (6) und/oder die Zwischenwalzen (6') ebenfalls mit einer Beschichtung (8', 8") aus Kunststoff, z. B. aus Polyurethan, versehen sind.

15. Vorrichtung zum Streckbiegerichten eines Metallbandes nach einem Verfahren nach einem der Ansprüche 1 bis 14, mit zumindest
- einem Einlaufspannrollensatz (E) zum Aufbau des Bandzuges,
- einem Auslaufspannrollensatz (A) zum Abbau des Bandzuges,
- mehreren zwischen Einlaufspannrollensatz (E) und Auslaufspannrollensatz (A) angeordneten Streckrollen (1 - 5), um welche das Band unter Erhöhung des Streckgrades wechselseitig gebogen wird,
- wobei die Streckrollen jeweils einzeln abgestützt sind und einen Durchmesser von 25 mm bis 100 mm aufweisen,
- wobei eine oder mehrere Streckrollen (1 - 5) mit einer nichtmetallischen Beschichtung versehen sind,
**dadurch gekennzeichnet, dass** die Streckrollen (1 - 5) mit einer Beschichtung (8) aus Polyurethan oder Gummi versehen sind.

## Claims

1. Method for stretch-bend-levelling a metal strip (B), wherein the metal strip (B) is alternately bent under tensile stress around respectively individually supported stretching rollers (1 - 5) of a diameter of 25 mm to 100 mm and the degree of stretching is increased in the process,
wherein one or more stretching rollers (1 - 5) are provided with a non-metallic coating, **characterised in that** one or more stretching rollers are provided with a coating (8) made of polyurethane or rubber.

2. Method according to claim 1, **characterised in that** the metal strip passes through an infeed tensioning roller set (E) for tension increase and an outfeed tensioning roller set (A) for tension reduction, wherein the strip (B) is alternately bent around the stretching rollers (1 - 5) between the infeed tensioning roller set (E) and the outfeed tensioning roller set (A) and the degree of stretching is increased in the process.

3. Method according to claim 1 or 2, **characterised in that** all stretching rollers (1 - 5) are provided with a coating (8) made of plastic.

4. Method according to any of claims 1 to 3, **characterised in that** the coating (8) has a hardness of at least 90 Shore A.

5. Method according to any of claims 1 to 4, **characterised in that** the metal strip (B) passes through the stretching rollers (1 - 5) in dry operation without application to the stretching rollers of a spray medium or the like.

6. Method according to any of claims 1 to 5, **characterised in that** the wrap angles around the stretching rollers (1 - 5) are adjusted depending on the strip tension in such a way that the maximum line load permissible for the coating (8) is not exceeded.

7. Method according to any of claims 1 to 6, **characterised in that** a degree of stretching of at least 0.2 % is produced with the stretching rollers (1 - 5).

8. Method according to any of claims 1 to 7, **characterised in that** the strip is under a tensile stress of at least 15%, preferably at least 20%, of the tensile yield point of the metal strip (B).

9. Method according to any of claims 1 to 8, **characterized in that** the coating (8) has a thickness of at least 1 mm, preferably at least 3 mm, e.g. a thickness of 1 mm to 10 mm, preferably 3 mm to 7mm.

10. Method according to any of claims 1 to 9, **characterised in that** the stretching rollers (1 - 5) have a diameter of 35 mm to 70 mm.

11. Method according to any of claims 1 to 10, **characterised in that** one or more or all stretching rollers (1 - 5) are individually adjustable.

12. Method according to any of claims 1 to 11, **characterised in that** three to five stretching rollers (1 - 5) are arranged between the infeed tensioning roller set (E) and the outfeed tensioning roller set (A) .

13. Method according to any of claims 1 to 12, **characterised in that** the stretching rollers (1 - 5) are each individually supported on at least two support rollers and/or intermediate rollers.

14. Method according to claim 13, **characterised in that** the support rollers (6) and/or the intermediate rollers (6') are also provided with a coating (8', 8") made of plastic, e.g. polyurethane.

15. Device for stretch-bend-levelling a metal strip using a method according to any of claims 1 to 14, with at least
- an infeed tension roller set (E) for increasing the strip tension,
- an outfeed tension roller set (A) for reducing the strip tension,
- several stretching rollers (1 - 5) arranged between the infeed tensioning roller set (E) and the outfeed tensioning roller set (A), around which the belt is alternately bent while increasing the degree of stretching,
- wherein the stretching rollers are each individually supported and have a diameter of 25 mm to 100 mm,
- wherein one or more stretching rollers (1 - 5) are provided with a non-metallic coating,
**characterised in that** the stretching rollers (1 - 5) are provided with a coating (8) made of polyurethane or rubber.

## Revendications

1. Procédé pour le dressage par traction et flexion d'une bande métallique (B),
dans lequel la bande métallique (B) est fléchie, sous l'effet d'une contrainte de traction, alternativement autour de rouleaux d'étirage (1 - 5) respectivement supportés individuellement avec un diamètre de 25 mm à 100 mm, et ce faisant, le degré d'étirage est augmenté,
dans lequel un ou plusieurs rouleaux d'étirage (1 - 5) sont pourvus d'un revêtement non métallique,
**caractérisé en ce qu'**un ou plusieurs rouleaux d'étirage sont pourvus d'un revêtement (8) en polyuréthane ou caoutchouc.

2. Procédé selon la revendication 1, **caractérisé en ce que** la bande métallique traverse un ensemble de rouleaux de contrainte d'entrée (E) pour l'établissement de la traction et un ensemble de rouleaux de contrainte de sortie (A) pour la suppression de la traction, dans lequel la bande (B) est fléchie alternativement autour des rouleaux d'étirage (1 - 5) entre l'ensemble de rouleaux de contrainte d'entrée (E) et l'ensemble de rouleaux de contrainte de sortie (A) et, ce faisant, le degré d'étirage est augmenté.

3. Procédé selon la revendication 1 ou 2, **caractérisé en ce que** tous les rouleaux d'étirage (1 - 5) sont pourvus d'un revêtement (8) en plastique.

4. Procédé selon l'une quelconque des revendications 1 à 3, **caractérisé en ce que** le revêtement (8) présente une dureté d'au moins 90 Shore A.

5. Procédé selon l'une quelconque des revendications 1 à 4, **caractérisé en ce que** la bande métallique (B) passe par les rouleaux d'étirage (1 - 5) en fonctionnement à sec, sans sollicitation des rouleaux d'étirage avec un moyen de pulvérisation ou similaire.

6. Procédé selon l'une quelconque des revendications 1 à 5, **caractérisé en ce que** les angles d'enroulement autour des rouleaux d'étirage (1 - 5) sont réglés en fonction de la traction de bande, de sorte que la charge linéaire maximale admissible pour le revêtement (8) n'est pas dépassée.

7. Procédé selon l'une quelconque des revendications 1 à 6, **caractérisé en ce qu'**un degré d'étirage d'au moins 0,2 % est produit avec les rouleaux d'étirage (1 - 5).

8. Procédé selon l'une quelconque des revendications 1 à 7, **caractérisé en ce que** la bande est sous l'effet d'une contrainte de traction d'au moins 15 %, de préférence d'au moins 20 % de la limite d'élasticité apparente de la bande métallique (B).

9. Procédé selon l'une quelconque des revendications 1 à 8, **caractérisé en ce que** le revêtement (8) présente une épaisseur d'au moins 1 mm, de préférence d'au moins 3 mm, par exemple une épaisseur de 1 mm à 10 mm, de préférence de 3 mm à 7 mm.

10. Procédé selon l'une quelconque des revendications 1 à 9, **caractérisé en ce que** les rouleaux d'étirage (1 - 5) présentent un diamètre de 35 mm à 70 mm.

11. Procédé selon l'une quelconque des revendications 1 à 10, **caractérisé en ce qu'**un ou plusieurs ou tous les rouleaux d'étirage (1 - 5) sont réglables individuellement.

12. Procédé selon l'une quelconque des revendications 1 à 11, **caractérisé en ce que** trois à cinq rouleaux d'étirage (1 - 5) sont disposés entre l'ensemble de rouleaux de contrainte d'entrée (E) et l'ensemble de rouleaux de contrainte de sortie (A).

13. Procédé selon l'une quelconque des revendications 1 à 12, **caractérisé en ce que** les rouleaux d'étirage (1 - 5) sont respectivement individuellement en appui sur au moins deux rouleaux d'appui et/ou cylindres intermédiaires.

14. Procédé selon la revendication 13, **caractérisé en ce que** les rouleaux d'appui (6) et/ou les cylindres intermédiaires (6') sont également pourvus d'un revêtement (8', 8") en plastique, par exemple en polyuréthane.

15. Dispositif pour le dressage par traction et flexion d'une bande métallique selon un procédé selon l'une quelconque des revendications 1 à 14, avec au moins
- un ensemble de rouleaux de contrainte d'entrée (E) pour l'établissement de la traction de bande,
- un ensemble de rouleaux de contrainte de sortie (A) pour la suppression de la traction de bande,
- plusieurs rouleaux d'étirage (1 - 5) disposés entre l'ensemble de rouleaux de contrainte d'entrée (E) et l'ensemble de rouleaux de contrainte de sortie (A), autour desquels la bande est fléchie alternativement sous l'effet de l'augmentation du degré d'étirage,
- dans lequel les rouleaux d'étirage sont respectivement supportés individuellement et présentent un diamètre de 25 mm à 100 mm,
- dans lequel un ou plusieurs rouleaux d'étirage (1 - 5) sont pourvus d'un revêtement non métallique,
**caractérisé en ce que** les rouleaux d'étirage (1 - 5) sont pourvus d'un revêtement (8) en polyuréthane ou caoutchouc.
